# EUROPÄISCHE PATENTSCHRIFT

(11) **EP 2 232 182 B1**
(45) Veröffentlichungstag und Bekanntmachung des Hinweises auf die Patenterteilung: **25.05.2016**
(21) Anmeldenummer: 09704057.0
(22) Anmeldetag: 10.01.2009
(51) Int. Cl.: F26B 25/00, F26B 15/12, F26B 21/14

(54) **VORRICHTUNG ZUM TROCKNEN VON GEGENSTÄNDEN, INSBESONDERE VON LACKIERTEN FAHRZEUGKAROSSERIEN**
DEVICE FOR DRYING OBJECTS, PARTICULARLY COATED VEHICLE BODIES
DISPOSITIF POUR SÉCHER DES OBJETS, EN PARTICULIER DES CARROSSERIES PEINTES DE VÉHICULES

(30) Priorität: 22.01.2008 DE 102008005582
(43) Veröffentlichungstag der Anmeldung: 29.09.2010
(73) Patentinhaber: Eisenmann SE, 71032 Böblingen (DE)
(72) Erfinder: SWOBODA, Werner, 71032 Böblingen (DE)
(74) Vertreter: Ostertag, Ulrich
(86) Internationale Anmeldenummer: PCT/EP2009/000100
(87) Internationale Veröffentlichungsnummer: WO 2009/092518

(56) Entgegenhaltungen:
- WO-A-2008/098662
- DE-A1- 3 402 505
- DE-A1- 19 804 386
- DE-A1-102004 023 537
- DE-U1- 9 218 881
- US-A- 5 316 579

## Beschreibung

Die Erfindung betrifft eine Vorrichtung zum Trocknen von Gegenständen, insbesondere von lackierten Fahrzeugkarosserien, mit
a) einem Trockentunnel, dessen Innenraum mit einer Inertgasatmosphäre gefüllt ist;
b) einem Einlass-Schleusenbereich, der dem Trockentunnel vorgeschaltet ist, mindestens eine Gasaustauschkammer umfasst und die innerhalb des Trokkentunnels herrschende Inertgasatmosphäre von der äußeren Normalatmsphäre trennt;
c) einem Auslass-Schleusenbereich, der dem Trockentunnel nachgeschaltet ist, mindestens eine Gasaustauschkammer umfasst und die innerhalb des Trockentunnels herrrschende Inertgasatmosphäre von der äußeren Normalatmosphäre trennt;
d) einem Fördersystem, welches die Gegenstände durch den Einlass-Schleusenbereich, den Trockentunnel und den Auslass-Schleusenbereich hindurchführt;
e) einem Vorratsbehälter für Inertgas, der mit den Gasaustauschkammern des Einlass-Schleusenbereiches und des Auslass-Schleusenbereiches verbindbar ist;
wobei
f) die Gasaustauschkammern des Einlass-Schleusenbereiches und des Auslass-Schleusenbereiches wahlweise entweder mit einer Pumpe, welche die in den Gasaustauschkammern vorliegende Atmosphäre absaugen und in die Außenatmosphäre führen kann oder über ein steuerbares Ventil direkt mit der Außenatmosphäre verbunden werden können.

Unter "Trocknen" werden hier alle Vorgänge verstanden, durch welche ein Beschichtungsmaterial vom Zustand nach dem Auftragen in den Endzustand überführt wird, sei es durch Entfernung von Lösemitteln, Aufschmelzen, Vernetzen o. ä..

In jüngster Zeit gewinnen zunehmend Lacke Bedeutung, die in einer Inertgasatmosphäre z. B. unter UV-Licht ausgehärtet werden müssen, um unerwünschte Reaktionen mit Bestandteilen der normalen Atmosphäre, insbesondere mit Sauerstoff, zu verhindern. Diese neuartigen Lacke zeichnen sich durch eine sehr hohe Oberflächengüte und durch kurze Reaktionszeiten aus. Der letztgenannte Vorteil setzt sich bei Lackieranlagen, die im kontinuierlichen Durchlauf betrieben werden, unmittelbar in geringere Anlagenlängen um, was selbstverständlich zu erheblich niedrigeren Investitionskosten führt.

Während bei herkömmlichen Trocknern bzw. Trockenverfahren, die mit Normalluft als Atmosphäre arbeiten, die Menge der Luft, die in den Trockner eingebracht und auch aus diesem wieder herausgeführt wird, aus Kostengründen von geringerer Bedeutung ist, muss bei Inertgasatmosphären auf einen möglichst geringen Verbrauch geachtet werden.

Eine Vorrichtung ähnlich der eingangs genannten Art ist in der DE 10 2004 025 525 B3 beschrieben. Der Einlass-Schleusenbereich umfasst hier im Wesentlichen drei Kammern: eine erste, die mit Normalatmosphäre gefüllt ist und der die frisch beschichteten Gegenstände von der Beschichtungsstation zugeführt werden. Eine zweite Kammer liegt teilweise unterhalb der ersten Kammer, ist mit dieser über eine großflächige Öffnung verbunden, durch welche die beschichteten Gegenstände abgesenkt werden können, und enthält eine Inertgasatmosphäre, deren Dichte größer als diejenige der äußeren Normalatmosphäre ist. Eine dritte Schleusenkammer liegt wiederum oberhalb der zweiten Schleusenkammer etwa auf der Höhe der ersten Schleusenkammer und neben dieser und ist mit der zweiten Schleusenkammer ebenfalls über eine großflächige Öffnung verbunden. Auch sie enthält eine Inertgasatmosphäre und kommuniziert mit der Inertgasatmosphäre innerhalb des Trockentunnels. Die beschichteten Gegenstände werden durch diese Schleusenkammern in der angegebenen Reihenfolge geführt. Ein ähnlicher, jedoch von den nunmehr getrockneten Gegenständen in umgekehrter Richtung durchlaufener Auslass-Schleusenbereich befindet sich am Ende des Trockentunnels.

Eine Vorrichtung der eingangs genannten Art mit allen dort angegebenen Merkmalen ist aus der DE 198 04 386 A1 bekannt.

Dort lassen sich also beide Gasaustauschkammern beider Schleusenbereiche mit Hilfe einer Vakuumpumpe derart gut von Normalatmosphäre befreien, dass die dort herrschende Atmosphäre nach einmaligem Einströmen des Inertgases die von den Herstellern der Lacke vorgeschriebene Qualität erhält. Ein mehrfaches Spülen ist nicht erforderlich; die Zeit, in welcher der Atmosphärentausch stattfinden kann, ist gegenüber dem Stand der Technik gemäß der DE 2004 025 525 B3 erheblich verkürzt.

Dabei ist zweckmäßigerweise ein Vorratsbehälter für Inertgas vorgesehen, der mit den Gasaustauschkammern sowohl des Einlass-Schleusenbereiches als auch des Auslass-Schleusenbereiches verbunden werden kann. Dieser Vorratsbehälter kann zum erstmaligen Inertisieren sowohl der Gasaustauschkammern der beiden Schleusenbereiche als auch des Innenraumes des Trockentunnels eingesetzt werden.

Inertgase können insbesondere Stickstoff, CO₂, Edelgase oder andere Gase sein, bei denen der Gehalt an das Trocknen nachteilig beeinflussenden Schadgaskomponenten jeweils unter einem vorgegebenen Grenzwert liegt. Bei den heute verwendeten UV-härtenden Lacken ist z.B. Sauerstoff eine Schadgaskomponente, und deren Konzentration sollte unter 1 Volumenprozent liegen.

Bei der oben angesprochenen Konstruktion können zwar die Inertgasverluste verhältnismäßig gering gehalten werden, gleichwohl besteht angesichts der Kosten des Inertgases immer ein Bedürfnis zur weiteren Reduzierung des Inertgasverbrauches.

Aufgabe der vorliegenden Erfindung ist es, eine Vorrichtung der eingangs genannten Art so weiterzubilden, dass bei möglichst geringem apparativem Aufwand der Inertgasverbrauch weiter reduziert ist.

Diese Aufgabe wird erfindungsgemäß dadurch gelöst, dass
g) die Gasaustauschkammern des Einlass-Schleusenbereiches und des Auslass-Schleusenbereiches über einen Verbindungs weg, in dem mindestens eine Pumpe liegt, derart miteinander verbindbar sind, dass Inertgas aus einer Gasaustauschkammer in die jeweils andere Gasaustauschkammer gepumpt werden kann.

Auf diese Weise lässt sich sehr viel Inertgas einsparen, da das Inertgas, welches aus der einen Gasaustauschkammer entfernt werden muss, um dort Normalatmosphäre einzulassen, in der anderen Gasaustauschkammer zwischengespeichert werden kann.

Besonders bevorzugt wird diejenige Ausgestaltung der Erfindung, bei der die Gasaustauschkammern des Einlass-Schleusenbereiches und des Auslass-Schleusenbereiches über einen Verbindungsweg, in dem mindestens eine Pumpe liegt, derart miteinander verbindbar sind, dass Inertgas aus einer Gasaustauschkammer in die jeweils andere Gasaustauschkammer gepumpt werden kann. Auf diese Weise lässt sich sehr viel Inertgas einsparen, da das Inertgas, welches aus der einen Gasaustauschkammer entfernt werden muss, um dort Normalatmosphäre einzulassen, in der anderen Gasaustauschkammer zwischengespeichert werden kann.

Wenn ein direkter Verbindungsweg zwischen den beiden Gasaustauschkammern herstellbar ist, kann das Überströmen des Inertgases aus der einen Gasaustauschkammer in die andere Gasaustauschkammer bis zur Herstellung eines gleichen Druckes in beiden Gasaustauschkammern ohne Pumpe erfolgen. Die Pumpwirkung braucht also erst einzusetzen, nachdem ein Druckausgleich stattgefunden hat.

Wenn ein Zwischenspeicher mit den beiden Gasaustauschkammern verbindbar ist, können Einlass-Schleusenbereich und Auslass-Schleusenbereich unabhängig voneinander betrieben werden, und trotzdem kann Inertgas insgesamt pendelnd zwischen den Gasaustauschkammern verlagert werden.

Sieht man im Leitungssystem der Vorrichtung einen Schadgassensor vor, so kann man Änderungen der Schadgaskonzentration verfolgen.

Man kann dann dem zugeführten Gas noch so viel reines Inertgas zufügen, dass insgesamt die maximal zulässige Schadgaskonzentration unterschritten ist.

Sieht man den Schadgassensor in der Ansaugleitung oder der Auslassleitung der Pumpe vor, so reicht ein einziger Schadgassensor dazu aus, Informationen über die Schadgaskonzentration in verschiedenen Teilbereichen der Vorrichtung zu ermitteln.

Der Schadgassensor ermöglicht es auch, Gasmengen, die zwar nicht mehr den strengen Anforderungen für den Betrieb der Vorrichtung genügen, die aber immer noch deutlich weniger Schadgas enthalten als die Umgebungsatmosphäre, für Spülzwecke in einem Spülgasbehälter zu speichern, dessen Inhalt in ersten Zyklen einer Anfangsinertisierung verwendbar ist.

Ein Ausführungsbeispiel der Erfindung wird nachstehend anhand der Zeichnung näher erläutert. Es zeigen
- Figur 1: einen Vertikalschnitt durch einen Ausschnitt einer Lackieranlage für Fahrzeugkarosserien mit schematisch dargestellten Peripherieeinrichtungen;
- Figur 2: schematisch den Funktionsablauf beim Durchschleusen einer Fahrzeugkarosserie durch die Anlage der Figur 1.

Zunächst wird auf die Figur 1 Bezug genommen. In dieser ist im Vertikalschnitt ein Ausschnitt aus einer Lackieranlage für Fahrzeugkarosserien 10 dargestellt, die insgesamt das Bezugszeichen 1 trägt. Dieser Ausschnitt umfasst einen Einlass-Schleusenbereich 3 für einen Trokkentunnel 4, den Trockentunnel 4 selbst, der nur teilweise dargestellt ist, sowie einen Auslass-Schleusenbereich 5. Die Fahrzeugkarosserien 10 werden, in Figur 1 im Sinne des Pfeiles 6 von einer nicht dargestellten Lackierkabine kommend, durch den Einlass-Schleusenbereich 3, den Trockentunnel 4 und den Auslass-Schleusenbereich 5 bewegt, was zumindest in den Schleusenbereichen 3, 5 taktweise durchgeführt wird. Dabei finden im Einzelnen nicht näher erläuterte Fördersysteme 7, 8, 9 Verwendung, die dem Fachmanne bekannt sind.

In der Lackierkabine befinden sich in bekannter Weise Applikationseinrichtungen, mit welchen automatisch oder auch von Hand auf die Fahrzeugkarosserien 10 Lack aufgebracht werden kann. Der Lackierkabine ihrerseits sind weitere Vorbehandlungsstationen vorgeschaltet, die dem Stand der Technik entsprechen.

Dem dargestellten Ausschnitt der Lackieranlage 1 nachgeschaltet ist eine herkömmliche Kühlzone.

Der Trockentunnel 4 ist ebenfalls nach dem Stande der Technik gebaut und enthält geeignete Heiz- und Bestrahlungseinrichtungen, mit denen der aufgebrachte Lack zum Trocknen bzw. Aushärten gebracht werden kann.

Während sich in der dem Trockentunnel 4 vorgeschalteten Lackierkabine und in dem dem Trockentunnel 4 nachgeschalteten Kühler sauerstoffhaltige "Normalatmosphäre" befindet, liegt im Inneren des Trockentunnels 4 eine Inertgasatmosphäre vor, die beispielsweise Stickstoff und/oder CO₂ enthält.

Im vorliegenden Zusammenhang sind im Wesentlichen nur der Einlass-Schleusenbereich 3 sowie der Auslass-Schleusenbereich 5 von Interesse, mit denen die beiden genannten Atmosphären während des Durchschleusens der Fahrzeugkarosserien 10 so getrennt gehalten werden, dass ein möglichst geringer Verlust an Inertgasen erfolgt.

Zunächst sei der Eingangs-Schleusenbereich 3 beschrieben. Dieser ist als Vakuum-Schleuse ausgestaltet und umfasst eine Gasaustauschkammer 16, die an ihren beiden gegenüberliegenden Stirnseiten jeweils durch ein motorisch angetriebenes Hubtor 24 bzw. 25 verschlossen werden kann. Die Deckwand der Gasaustauschkammer 16 der Vakuumschleuse 3 wird von einer Austauschleitung 17 sowie von einer Auslassleitung 18 durchstoßen. In Letzterer liegt ein motorbetätigtes Ventil 19.

Der Auslass-Schleusenbereich 5 ist in derselben Weise, also ebenfalls als Vakuum-Schleuse ausgebildet. Auch diese Vakuum-Schleuse umfasst einen Gasaustauschraum 31, und zwei stirnseitig an der Gasaustauschkammer angeordnete motorisch betätigte Hubtore 32 und 33. Ihre Deckwand wird in gleicher Weise wie bei der ersten Vakuum-Schleuse 3 von einer Austauschleitung 30 und einer Auslassleitung 29 durchstoßen. In Letzterer liegt erneut ein motorbetätigtes Ventil 28.

Die beiden Auslassleitungen 18 und 29 führen gegebenenfalls über eine Kamin zur Außenatmosphäre.

Die beiden Austauschleitungen 17, 30 sind jeweils über ein motorbetätigtes Ventil 26 bzw. 27 mit einem Vorratsbehälter 34 für frisches, hochreines Inertgas verbunden. Die beiden Ventile 26 und 27 können über zwei parallelliegende Leitungen 35 bzw. 36 umgangen werden, in denen wiederum jeweils zwei motorbetätigte Ventile 37, 38 bzw. 39, 40 liegen. Die beiden Leitungen 35 und 36 sind jeweils an Stellen, die zwischen den beiden in den Leitungen liegenden Ventilen 37, 38 bzw. 39, 40 liegen, durch eine weitere Leitung 41 miteinander verbunden, in der sich eine Pumpe 42 befindet. Die Leitung 41 führt über die Leitung 36 in Figur 1 nach oben hinaus zu einem motorbetätigten Ventil 43 und von dort gegebenenfalls über einen Kamin zur Außenatmosphäre.

Bevor die Anlage 1 in Betrieb genommen werden kann, muss eine so genannte "Anfangsinertisierung" des Trockentunnels 4 stattfinden. Hierunter ist zu verstehen, dass die Normalatmosphäre, die sich zunächst im Trockentunnel 4 befindet, durch eine Inertgasatmosphäre ersetzt werden muss, die den Anforderungen des Lackherstellers genügt.

Dies bedeutet, dass der Sauerstoffgehalt in der Atmosphäre, die im Trockentunnel 4 herrscht, unter einen vorgegeben Grenzwert abgesenkt werden muss, der z.B. ein Volumenprozent betragen kann.

Diese Anfangsinertisierung kann mit Hilfe einer der beiden Vakuum-Schleusen 3, 5 in folgender Weise vorgenommen werden, wobei als Beispiel die Eingangs-Vakuum-Schleuse 3 gewählt wird.

Zunächst werden die Tore 24, 25 und 32 geschlossen. Ebenso die Ventile 19, 26, 38, 39 und 40. Nunmehr wird mit Hilfe der Pumpe 42 über die Leitungen 17, 35 und 41 bei geöffnetem Ventil 43 die Gasaustauschkammer 16 der Vakuumschleuse 3 evakuiert. Sodann wird das Ventil 37 geschlossen und das Ventil 26 geöffnet, so dass sich die Gasaustauschkammer 16 der Vakuum-Schleuse 3 aus dem Vorratsbehälter 34 mit reinem Inertgas bis zum Normaldruck füllen kann.

Jetzt wird das Tor 25 zwischen der Gasaustauschkammer 16 und dem Trockentunnel 4 geöffnet, so dass sich die darin befindlichen Atmosphären vermischen können. Das Tor 25 wird geschlossen und die Gasaustauschkammer 16 wiederum über den oben schon beschriebenen Weg mit Hilfe der Pumpe 42 bei geöffnetem Ventil 43 evakuiert.

Dieser Vorgang wiederholt sich so oft, bis innerhalb des Trockentunnels die geforderte Inertgasatmosphäre herrscht.

Das Durchschleusen von Fahrzeugkarosserien 10 durch die Anlage 1 nach abgeschlossener Anfangsinertisierung kann in einer Weise erfolgen, die nachfolgend unter zusätzlicher Bezugnahme auf Figur 2 beschrieben wird. In dieser Figur 2 sind Räume, die mit Normalatmosphäre (Umgebungsluft) gefüllt sind, mit einer Kreuzschraffur und Räume, die mit Inertgasatmosphäre gefüllt sind, mit einfacher Schraffur gekennzeichnet. Räume, die evakuiert sind, tragen in Figur 2 keine Schraffur. Die Karosserien sind durch Rechtecke wiedergegeben.

Bei der Art des Betriebes gemäß Figur 2 pendelt Inertgas zwischen Einlass-Vakuumschleuse 3 und Auslass-Vakuum-schleuse 5.

Als Ausgangpunkt sei gemäß Teilbild A angenommen, dass eine lackierte zu trocknende Fahrzeugkarosserie 10 vor der geschlossenen Einlass-Vakuumschleuse 3 steht, die mit Normalatmosphäre gefüllt ist. Die Auslass-Vakuumschleuse 5 ist ebenfalls geschlossen, und in ihr befindet sich Inertgasatmosphäre.

Das Durchschleusen einer Fahrzeugkarosserie 10 beginnt gemäß Teilbild B damit, dass die Fahrzeugkarosserie in die Einlass-Vakuumschleuse 3 bei geöffnetem Hubtor 24 eingefahren wird, in deren Gasaustauschkammer 16 zu diesem Zeitpunkt selbstverständlich Normaldruck herrscht, was für alle Öffnungs- und Schließbewegungen von Toren der Fall ist. Dabei ist das Hubtor 25 geschlossen.

Gleichzeitig kann eine Fahrzeugkarosserie mit getrocknetem Lack aus dem Durchlauftunnel 4 bei geöffnetem Hubtor 32 in die Auslass-Vakuumschleuse 5 gefahren werden.

Nunmehr wird gemäß Teilbild C die Eingangs-Vakuum-Schleuse 3 mit Hilfe der Pumpe 42 in der oben schon beschriebenen Weise evakuiert und dann gemäß Teilbild D in der ebenfalls bereits erläuterten Art aus der Auslass-Vakuumschleuse 5 und ggf. zusätzlich aus dem Vorratsbehälter 34 mit Inertgas angefüllt.

Sodann wird das Hubtor 25 geöffnet und die Fahrzeugkarosserie 10 kann in den Trockentunnel 4 einfahren (Teilbild E). Das Hubtor 25 wird wieder geschlossen. Die Auslass-Vakuumschleuse 5 wird gleichzeitig mit Normalatmosphäre gefüllt.

Im Trockentunnel 4 wird die Fahrzeugkarosserie 10 in üblicher Weise mit elektromagnetischer Strahlung und gegebenenfalls Wärme beaufschlagt (Teilbild F), wodurch die Beschichtung im oben genannten Sinne "trocknet". In dieser Trockenzeit wird das Hubtor 33 geöfnet, die getrocknete Fahrzeugkarosserie 10 wird ausgefahren und das Hubtor 33 wird wieder geschlossen. Ab diesem Zeitpunkt ist die Gasaustauschkammer 31 der Auslass-Vakuum-Schleuse 5 noch mit Normalatmosphäre gefüllt; sie enthält aber keine Fahrzeugkarosserie 10. Die Tore 32 und 33 sind geschlossen.

Nunmehr wird (Teibild G) die Gasaustauschkammer der Auslass-Vakuumschleuse 5 mittels der Pumpe 42 über die Leitung 30, die Leitung 35, das geöffnete Ventil 38 und das geöffnete Ventil 43 evakuiert.

Die Ventile 37 und 38 werden nun geöffnet, so dass Inertgas aus dem Gasaustauschraum 16 der Einlass-Vakuum-Schleuse 3 über die Leitungen 17, 35 und 30 in den Gasaustauschraum 31 der Auslass-Vakuum-Schleuse 5 strömen kann. Auf diese Weise wird ein Druckausgleich in diesen beiden Gasaustauschkammern 16, 31 erreicht. Nunmehr wird das Ventil 39 geschlossen; die Ventile 37 und 40 werden geöffnet. Auf diese Weise kann die Pumpe 42 die restliche, im Druck bereits reduzierte Inertgasatmosphäre aus der Gasaustauschkammer 16 der Einlass-Vakuum-Schleuse 3 absaugen und über die Leitung 17, die Leitung 35 und das geöffnete Ventil 37, die Leitung 41, das geöffnete Ventil 40, die Leitungen 36 und 30 in die Gasaustauschkammer 31 der Auslass-Vakuum-Schleuse 5 hinüberpumpen. Dabei wird gegebenenfalls das Ventil 27 so weit geöffnet, dass aus dem Vorratsbehälter 34 eine kleine Menge hochreines Inertgas 34 zudosiert wird, die ausreicht, den Sauerstoffgehalt in der Atmosphäre der Gasaustauschkammer 31 der Auslass-Vakuum-Schleuse 5 unter dem zulässigen Maximalwert zu halten.

Gleichzeitig wird die Gasaustauschkammer 16 evakuiert und eine neue zu trocknende Fahrzeugkarosserie vor die Einlass-Vakuumschleuse 3 gestellt.

Nun hat man den in Teilbild H gezeigten Zustand erreicht.

Jetzt kann bei geöffnetem Ventil 19 die Gasaustauschkammer 16 über die Leitung 18 mit Normalatmosphäre gefüllt und das Hubtor 24 geöffnet werden, so dass die Einlass-Vakuum-Schleuse 3 zur Aufnahme einer weiteren Fahrzeugkarosserie 10 bereit ist. Gleichzeitig kann das Hubtor 32 geöffnet, so dass anschliessend die vorderste in dem Trockentunnel 4 befindliche Fahrzeugkarosserie 10 in den Gasaustauschraum 31 der Auslass-Vakuum-Schleuse 5 eingefahren werden kann.

Nun ist der Zustand gemäß Teilbild A für den nächsten Zyklus erreicht. Diese Zyklen werden wiederholt so lange durchgeführt, wie die Anlage 1 im Trocknungsbetrieb ist.

Bei dem oben beschriebenen Vorgehen waren der Betrieb der Einlass-Vakuumschleuse 3 und der Betrieb der Auslass-Vakuumschleuse 5 dadurch zwangsgekoppelt, dass das Inertgas zwischen ihnen direkt ausgetauscht wurde. Man kann das Betreiben der beiden Schleusen dadurch voneinander unabhängig machen, dass man das Inertgas in einem großen Zwischenspeicher (z.B. einem Ballon) unter atmosphärischem Druck zwischenspeichert, der mit beiden Gasaustauschkammern * verbindbar ist und in Figur 1 bei 34 gestrichelt ange* deutet ist. Um wahlweise den Ballon 34 oder den Vorratsbehälter 34 (oder auch beide) mit dem zwischen den Ventilen 26 und 27 liegenden Leitungsabschnitt verbinden zu können, sind zwei motorbetätigte Ventile 44 und 45 vorgesehen.

Nochmals alternativ kann man zum gleichen Zweck das aus einer Gasaustauschkammer abgezogene Inertgas komprimiert in einem kleinere Abmessungen aufweisenden starren Zwi* schenspeicher 34 zwischenspeichern oder auch in den Vorratsbehälter 34 zurückdrücken.

Auch kann man die Anfangsinertisierung in Durchströmung vornehmen, statt wie oben beschrieben mit pendelnder Gasbewegung. Hierzu kann man z.B. bei geöffneten Hubtoren 25, 32 und geschlossenen Hubtoren 24, 33 und geöffneten Ventilen 37, 43 Gas aus der Gasaustauschkammer 16 und dem Durchlauftunnel 4 absaugen und gleichzeitig Inertgas bei geöffnetem Ventil 27 zuführen.

Alternativ kann man analog eine Durchströmung in der Zeichnung nach links nach rechts durch entsprechende Ansteuerung der Ventile 26, 38, 43 in deren Offenstellung erhalten.

In weiterer Abwandlung der Erfindung kann im Ansaugweg der Pumpe 42 (oder deren Auslassleitung) ein Sauerstoffsensor 46 angeschlossen sein, der ein dem Sauerstoffanteil im angesaugten Gas entsprechendes Ausgangssignal bereitstellt. Der Sauerstoffsensor 46 kann z. B. ein Sensor sein, der auf die Infrarot-Absorptionsbanden von Sauerstoffmolekülen anspricht. Alternativ kann es sich um einen Feststoffsensor für Sauerstoff handeln.

An dem Ausgang der Pumpe 42 ist über ein weiteres motorbetätigtes Ventil 47 ein Spülgasbehälter 48 angeschlossen. Dieser ist ferner über ein weiteres motorbetätigtes Ventil 49 mit der Austauschleitung 17 und damit der Gasaustauschkammer 16 verbindbar.

Die so ergänzte Anlage kann nun folgendermaßen arbeiten:
Stellt der Sauerstoffsensor 46 fest, dass der Sauerstoffgehalt im angesaugten Gasgemisch größer ist als der vorgegebene Grenzwert, so veranlasst er eine Steuerung 50 der Anlage, das Ventil 26 bzw. 27 so stark zu öffnen, dass in der gerade zur Zuführung von Inertgas verwendeten der Austauschleitungen 17, 30 wieder der Grenzwert für Sauerstoff unterschritten ist.

Saugt die Pumpe 42 Gas aus einer der Schleusen ab, ohne dass dieses wieder einer der Austauschleitungen 17, 30 zugeführt wird, und liegt die Sauerstoffkonzentration unterhalb eines weiteren Grenzwertes, der über der schon angesprochenen Sauerstoff-Maximalkonzentration liegt, jedoch noch unterhalb eines weiteren Sauerstoffgrenzwertes, der für die Anfangsinertisierung noch sinnvoll ist, um den hohen Sauerstoffgehalt in mit Luft gefüllten Räumen der Anlage herabzusetzen, so öffnet die Steuerung 50 das motorbetätigte Ventil 47, so dass das zu Spülzwecken noch brauchbare sauerstoffabgereicherte Gas in den Spülgasbehälter 48 gedrückt wird. In der Anfangsinertisierung kann das Spülgas von dort dann durch Öffnen des Ventiles 49 der Austauschleitung 17 zugeführt werden, wenn die Anfangsinertisierung über Inertgaszufuhr zum Schleusenbereich 3 erfolgt.

Gegebenenfalls kann der Spülgasbehälter 48 über ein dem Ventil 49 entsprechendes weiteres Ventil auch mit der Austauschleitung 30 verbunden werden.

Stellt die Steuerung 50 fest, dass die Sauerstoffkonzentration im von der Pumpe 42 angesaugten Gas gemäß dem Ausgangssignal des Sauerstoffsensors 46 so hoch ist, dass dieses Gas auch für Spülzwecke nicht mehr verwendbar ist, so öffnet die Steuerung 50 das Ventil 43, so dass dieses Gas die Anlage verlässt.

Es versteht sich, dass man auch mehrere Spülgasbehälter verwenden kann, die unterschiedlich starken Restsauerstoffgehalt aufweisendes Spülgas enthalten und über getrennte Ventile 47 mit dem Ausgang der Pumpe 42 verbunden sind, welche dann von der Steuerung 50 gemäß dem aktuellen Wert der Sauerstoffkonzentration in der Inertisierungsphase angesaugten Gas unterschiedlich geöffnet werden, und durch die Steuerschaltung 50 gemäß dem Fortschritt des Inertisierungsvorganges über getrennte Ventile 49 unterschiedlich mit einer der Austauschleitungen verbunden werden.

## Patentansprüche

1. Vorrichtung zum Trocknen von Gegenständen, insbesondere von lackierten Fahrzeugkarosserien (10), mit
a) einem Trockentunnel (4), dessen Innenraum mit einer Inertgasatmosphäre gefüllt ist;
b) einem Einlass-Schleusenbereich (3), der dem Trockentunnel (4) vorgeschaltet ist, mindestens eine Gasaustauschkammer (16) umfasst und die innerhalb des Trockentunnels (4) herrschende Inertgasatmosphäre von der äußeren Normalgasatmosphäre trennt;
c) einem Auslass-Schleusenbereich (5), der dem Trockentunnel (4) nachgeschaltet ist, mindestens eine Gasaustauschkammer (31) umfasst und die innerhalb des Trockentunnels (4) herrschende Inertgasatmosphäre von der äußeren Normalatmosphäre trennt;
d) einem Fördersystem (7, 8, 9), welches die Gegenstände durch den Einlass-Schleusenbereich (3), den Trockentunnel (4) und den Auslass-Schleusenbereich (5) hindurchführt;
e) einem Vorratsbehälter (34) für Inertgas, der mit den Gasaustauschkammern (16, 31) des Einlass-Schleusenbereiches (3) und des Auslass-Schleusenbereichs (5) verbindbar ist;
wobei
f) die Gasaustauschkammern (16, 31) des Einlass-Schleusenbereiches (3) und des Auslass-Schleusenbereiches (5) wahlweise entweder mit einer Pumpe (42), welche die in den Gasaustauschkammern (16, 31) vorliegende Atmosphäre absaugen und in die Außenatmosphäre fördern kann, oder über ein steuerbares Ventil (19, 28) direkt mit der Außenatmosphäre verbunden werden können;
**dadurch gekennzeichnet, dass**
g) die Gasaustauschkammern (16, 31) des Einlass-Schleusenbereiches (3) und des Auslass-Schleusenbereiches (5) über einen Verbindungsweg (17, 30, 35, 36) in dem mindestens eine Pumpe (42) liegt, derart miteinander verbunden sind, dass Inertgas aus einer Gasaustauschkammer (16, 31) in die jeweils andere Gasaustauschkammer (31, 16) gepumpt werden kann.

2. Vorrichtung nach Anspruch 1, **dadurch gekennzeichnet, dass** ein direkter Verbindungsweg (17, 36, 30) zwischen den beiden Gasaustauschkammern (16, 31) herstellbar ist, über den ein Druckausgleich zwischen den beiden Gasaustauschkammern (16, 21) stattfinden kann.

3. Vorrichtung nach Anspruch 1 oder 2, dadurch gekennzeich* net, dass ein Zwischenspeicher (34*) mit den beiden Gasaustauschkammern (16, 31) verbindbar ist.

4. Vorrichtung nach Anspruch 1 oder 2, **dadurch gekennzeichnet, dass** in einem Abschnitt ihrer von Gas durchströmten Leitungen (17, 30, 35, 36, 41) ein Schadgassensor (46) angeordnet ist, vorzugsweise im Ansaugweg oder der Auslassleitung der Pumpe (42).

5. Vorrichtung nach Anspruch 4, **dadurch gekennzeichnet, dass** an dem Ausgang der Pumpe (42) über ein motorbetätigtes Ventil (47) mindestens ein Spülgasbehälter (48) angeschlossen ist, der über ein zweites motorbetätigtes Ventil (49) mit einer Austauschleitung (17) verbunden ist, die zu einem (3) der Schleusenbereiche (3, 5) führt.

## Claims

1. A device for drying objects, in particular painted vehicle bodies (10), having
a) a drying tunnel (4) whereof the interior is filled with an inert gas atmosphere;
b) an inlet air-lock region (3), which is connected upstream of the drying tunnel (4), comprises at least one gas exchange chamber (16) and separates the inert gas atmosphere prevailing inside the drying tunnel (4) from the external normal gas atmosphere;
c) an outlet air-lock region (5), which is connected downstream of the drying tunnel (4), comprises at least one gas exchange chamber (31) and separates the inert gas atmosphere prevailing inside the drying tunnel (4) from the external normal gas atmosphere;
d) a conveyor system (7, 8, 9), which guides the objects through the inlet air-lock region (3), the drying tunnel (4) and the outlet air-lock region (5);
e) a storage container (34) for inert gas, which can be connected to the gas exchange chambers (16; 31) of the inlet air-lock region (3) and the outlet air-lock region (5);
wherein
f) the gas exchange chambers (16, 31) of the inlet air-lock region (3) and the outlet air-lock region (5) can be connected directly to the external atmosphere optionally either by means of a pump (42), which can extract the atmosphere present in the gas exchange chambers (16, 31) by suction and convey it into the external atmosphere, or by way of a controllable valve (19, 28);
**characterised in that**
g) the gas exchange chambers (16, 31) of the inlet air-lock region (3) and the outlet air-lock region (5) can be connected to one another by way of a connecting path (17, 30, 35, 36), in which at least one pump (42) is located, in such a way that inert gas can be pumped from one gas exchange chamber (16, 31) into the respective other gas exchange chamber (31, 16).

2. A device according to Claim 1, **characterised in that** a direct connecting path (17, 36, 30) can be produced between the two gas exchange chambers (16, 31), by way of which a pressure equalisation between the two gas exchange chambers (16, 21) can take place.

3. A device according to Claim 1 or 2, **characterised in that** an intermediate store (34*) can be connected to the two gas exchange chambers (16, 31)

4. A device according to Claim 1 or 2, **characterised in that** a harmful-gas sensor (46) is arranged in a section of its lines (17, 30, 35, 36, 41) through which gas flows, preferably in the suction path or the outlet line of the pump (42).

5. A device according to Claim 4, **characterised in that** at least one flushing-gas container (48) is attached to the outlet of the pump (42) by way of a motor-actuated valve (47), which flushing-gas container is connected by way of a second motor-actuated valve (49) to an exchange line (17) which leads to one of the air-lock regions (3, 5).

## Revendications

1. Dispositif dévolu au séchage d'objets, en particulier de carrosseries laquées (10) de véhicules, comprenant
a) un tunnel de séchage (4) dont l'espace interne est empli d'une atmosphère de gaz inerte ;
b) une zone (3) de sas d'admission qui est implantée en amont du tunnel de séchage (4), inclut au moins une chambre (16) d'échange gazeux et sépare l'atmosphère de gaz inerte, régnant à l'intérieur dudit tunnel de séchage (4), d'avec l'atmosphère gazeuse normale régnant à l'extérieur ;
c) une zone (5) de sas de sortie qui est implantée en aval du tunnel de séchage (4), inclut au moins une chambre (31) d'échange gazeux et sépare ladite atmosphère de gaz inerte, régnant à l'intérieur dudit tunnel de séchage (4), d'avec ladite atmosphère gazeuse normale régnant à l'extérieur ;
d) un système de convoyage (7, 8, 9) qui achemine lesdits objets à travers ladite zone (3) de sas d'admission, ledit tunnel de séchage (4) et ladite zone (5) de sas de sortie ;
e) un récipient (34) de réserve en gaz inerte, qui peut être raccordé aux chambres (16, 31) d'échange gazeux de ladite zone (3) de sas d'admission et de ladite zone (5) de sas de sortie,
sachant que
f) lesdites chambres (16, 31) d'échange gazeux de ladite zone (3) de sas d'admission et de ladite zone (5) de sas de sortie peuvent être reliées, sélectivement, à une pompe (42) apte à aspirer l'atmosphère régnant dans lesdites chambres (16, 31) d'échange gazeux et à la refouler dans l'atmosphère extérieure, ou bien directement à ladite atmosphère extérieure par l'intermédiaire d'une vanne commandable (19, 28),
**caractérisé par le fait que**
g) les chambres (16, 31) d'échange gazeux de la zone (3) de sas d'admission et de la zone (5) de sas de sortie sont reliées l'une à l'autre, par l'intermédiaire d'un trajet de jonction (17, 30, 35, 36) dans lequel au moins une pompe (42) est intégrée, de façon telle que du gaz inerte puisse être pompé, à partir d'une chambre (16, 31) d'échange gazeux, dans l'autre chambre considérée (31, 16) d'échange gazeux.

2. Dispositif selon la revendication 1, **caractérisé par** la possibilité d'instaurer, entre les deux chambres (16, 31) d'échange gazeux, un trajet de jonction directe (17, 36, 30) par l'intermédiaire duquel un équilibrage de pression peut s'opérer entre lesdites deux chambres (16, 31) d'échange gazeux.

3. Dispositif selon la revendication 1 ou 2, **caractérisé par le fait qu'**un accumulateur intermédiaire (34*) peut être raccordé aux deux chambres (16, 31) d'échange gazeux.

4. Dispositif selon la revendication 1 ou 2, **caractérisé par le fait qu'**un capteur (46) de gaz nocifs est installé dans un tronçon des conduits (17, 30, 35, 36, 41) dudit dispositif qui sont parcourus par des gaz, de préférence dans le trajet d'aspiration ou dans le conduit d'évacuation de la pompe (42).

5. Dispositif selon la revendication 4, **caractérisé par le fait qu'**au moins un récipient (48) de gaz de purge, raccordé à la sortie de la pompe (42) par l'intermédiaire d'une vanne (47) à actionnement motorisé, est relié, par l'intermédiaire d'une seconde vanne (49) à actionnement motorisé, à un conduit d'échange (17) gagnant l'une (3) des zones de sas (3, 5).
